# EUROPÄISCHE PATENTSCHRIFT

(11) **EP 0 371 108 B1**
(45) Veröffentlichungstag und Bekanntmachung des Hinweises auf die Patenterteilung: **29.04.1992**
(21) Anmeldenummer: 89905677.4
(22) Anmeldetag: 19.05.1989
(51) Int. Cl.: B21F 45/04, B65D 55/06

(54) **VORRICHTUNG ZUR HERSTELLUNG VON DRAHTBÜGELN ZUM SICHERN VON FLASCHENVERSCHLÜSSEN**
DEVICE FOR MAKING WIRE HOOPS FOR SECURING BOTTLE CLOSURES
PROCEDE POUR FABRIQUER DES ARCEAUX DE FIL METALLIQUE POUR MAINTENIR DES BOUCHONS DE BOUTEILLE

(30) Priorität: 20.05.1988 DE 3817283
(43) Veröffentlichungstag der Anmeldung: 06.06.1990
(73) Patentinhaber: CREMER, Peter, D-6551 Rüdesheim (DE); HAMANN, Joachim, D-6550 Bad Kreuznach (DE)
(72) Erfinder: CREMER, Peter, D-6551 Rüdesheim (DE); HAMANN, Joachim, D-6550 Bad Kreuznach (DE)
(74) Vertreter: Patentanwälte Zellentin & Partner
(86) Internationale Anmeldenummer: EP8900553
(87) Internationale Veröffentlichungsnummer: WO8911361

(56) Entgegenhaltungen:
- EP-A- 0 044 798
- FR-A- 402 443
- US-A- 2 860 670
- US-A- 3 884 276

## Beschreibung

Die vorliegende Erfindung betrifft eine Vorrichtung zur Herstellung von Drahtbügeln zum Sichern von Flaschenverschlüssen, insbesondere von Schaumweinkorken.

In der EP-PS 0044798 ist eine Vorrichtung beschrieben, bei welcher vier Drahtsegmente Formstählen zugeführt werden, welche auf einen zentralen Dorn zu beweglich sind und mit Hilfe unter Winkeln von 45° zu Segmenten liegender Formflächen und viertelkreisförmiger Ausnehmungen an deren Spitze einen Drahtstern formen, der in der Mitte kreisförmig ausgebildet ist.

Die Drahtsegmente liegen vor dem Formen zu einem Stern unter Bildung eines Quadrats mit überstehenden Enden übereinander und werden beim Verformen gegen profilierte Messer als Anschläge gezwungen, so daß die Segmente nach dem Formvorgang das Profil des Dornumfanges wie auch der Anschläge annehmen (Seite 3, Zeile 9-24). Dabei können die so gebildeten Doppeldrähte nach dem Formen nach außen divergieren.

Zur Ausrichtung der Drahtsegmente vor dem Formen werden diese auf einem Support übereinander abgelegt (Seite 2, Zeile 52 ff). Die Enden der Doppeldrähte werden danach von sich drehenden Klemmen ergriffen und verdrillt.

Mit einer derartigen Vorrichtung sind hohe Stückzahlen pro Zeiteinheit nicht zu fertigen. Zum einen werden lose Segmente auf den Support abgelegt und sind in dieser Lage nur ungenügend gehalten, so daß sich Erschütterungen durch Maschinenschwingungen auf sie auswirken, wodurch sich deren rechtwinklige Ausrichtung ändern kann, was zu ungleichlangen Doppelarmen führt, und dazu daß nach dem Verformen die Drahtenden nicht exakt anliegend parallel zu Doppeldrähten ausgerichtet sind. Dies wird wegen der Verwendung von Anschlägen zwischen den Drahtsegmenten zusätzlich erschwert.

Gleichzeitig bedingt dies den Einsatz von Klemmen, deren Backen geöffnet und geschlossen werden müssen, was zusätzliche störanfällige Mechanik erfordert.

Die vorliegende Erfindung hat sich demgegenüber die Aufgabe gestellt, eine Vorrichtung zu schaffen, mit deren Hilfe die Drahtsterne (Drahtbügel) mit höherer Geschwindigkeit mechanisch einfacher und störunanfälliger hergestellt werden können.

Die Lösung dieser Aufgabe besteht in einer Vorrichtung zur Herstellung von Drahtbügeln zum Sichern von Flaschenverschlüssen, insbesondere von Schaumweinkorken, bei der von einem Träger vier Drähte derart zueinander geführt sind, daß sich je zwei Drahtpaare unter einem Winkel von 90° kreuzen und mittig ein Dorn vorgesehen ist, gegen den Formstähle parallel zu den Drahtrichtungen unter Bildung von Doppeldrähten bewegbar sind, wobei die Formstähle unter einem Winkel von 90 ° angeordnete Formflächen und an ihrer dem Dorn zugekehrten Spitze viertelkreisförmige Ausnehmungen besitzen, bei der die Formstähle seitliche, an die Formflächen unter einem Winkel von 45° anschließende Flanken aufweisen, an denen die als Endlosdrähte zugeführten Drähte vor dem Ablängen und dem Verformen anliegen, wobei an die seitlichen Flanken in der Höhe gestaffelte Anlagen für die Drähte angeformt und den Formstählen vor diesen liegende Drahtführungen zugeordnet sind, die mit Messern zusammenwirken und auf die durch die Formflächen der Formstähle gebildeten Enden der Doppeldrähte Driller aufschiebbar sind.

Weitere vorteilhafte Ausgestaltungen der Erfindung sind in den Unteransprüchen wiedergegeben.

Mit der vorstehend beschriebenen Vorrichtung lassen sich sog. Drahtkörbchen mit vier aus verdrillten Doppeldrähten bestehenden Beinchen herstellen, wobei die Beinchen um eine Verschließdrahtschlaufe gebogen werden und in die kreisförmige dann obere Öffnung üblicherweise ein Blechdeckel eingelegt wird.

Danach wird das Körbchen z.B. über einen Schaumweinkorken gestülpt und die Drahtschlinge durch Verdrillen um den Flaschenhals gelegt, die das Körbchen und den Korken letztlich sichert.

Erfindungsgemäß wird damit das Körbchen bzw. dessen Vorform - der Drahtbügel - aus vier einzelnen Drahtabschnitten hergestellt, wozu der Draht z.B. zunächst über ein Richtwerk zugestellt werden kann.

Die vier Drähte werden dabei zu einem Quadrat zueinander (z.B. übereinander geschoben, wobei das Fördern mit Kugelbüchsen geschehen kann. Danach werden die Drähte, die vom Quadrat je gleichlang abstehen zur Verdrilling der Beinchen abgelängt.

Die Drahtabschnitte liegen an den Flanken der Formstähle an, wobei sie von unten gestützt sein können.

Werden die Formstähle zur Mitte, d.h. zum Dorn bewegt, so legen sich die Drahtabschnitte zunächst um die Kanten zwischen den viertelkreisförmigen Ausnehmungen und die Formflächen, bis sie in Endstellung paarweise an diesen anliegen und vier mittlere Kreisabschnitte bilden.

Auf die parallel ausgerichteten nach außen abstehenden Doppeldrahtenden werden dann die Driller geschoben und rotiert, um die Doppeldrähte miteinander zu vereinigen.

Danach werden die so entstandenen sternförmigen Bügel abgezogen und, wie oben geschildert, weiterverarbeitet.

Da die Drähte mit hoher Geschwindigkeit gefördert werden müssen und relativ genau auszurichten sind, wird weiterhin vorgeschlagen, eine zweite Führung für die Drähte vorzusehen, die gleichzeitig mit Messern zusammenwirken, so daß die Drähte erst dann auf die erforderliche Länge geschnitten werden, wenn sie in der endgültigen Arbeitsposition liegen. Grundsätzlich können jedoch auch Drahtabschnitte den Formstählen zugefürt werden.

Damit die Drähte in vorgegebener Schichtung an den Kreuzungspunkten liegen, weisen die Formstähle weiterhin Anlagen 15 auf, die die Drähte in gewünschter Weise übereinander führen, wozu sie z.B. gegeneinander oder untereinander in der Höhe gestaffelt sein können.

Da die Kreuzpunkte nach dem Formen des Kreises den Anfang des Verdrillens bilden, ist auch die Drehrichtung darauf abgestimmt, so daß nicht eine Leerbewegung durchgeführt werden muß.

Die Anlagefläche kann grundsätzlich auch als Auflage für die Drahtabschnitte dienen, die durch die Ausnehmungen an den Formstahlmündungen vor dem Herabfallen gesichert sind. Grundsätzlich ist auch eine magnetische Drahthalterung möglich.

Um ein Aufklaffen der so hergestellten Doppeldrähte an den über die Formflächen hinausragenden Bereichen zu vermeiden und ein schnelles und zielgenaues Aufschieben des Drillers auf die Doppeldrahtenden zu gewährleisten, wird weiterhin vorgeschlagen, in die Formflächen zwei übereinanderliegende Nuten einzuformen, so daß die Drähte in eine genau ausgerichtete Lage gezwungen werden.

Die Driller selbst weisen eine vordere Aufnahme auf, die aus einem Führungskonus und dem daran anschließenden Haltebereich besteht. In einfacher und besonders bevorzugter Weise kann der Haltebereich einen rechteckigen oder entsprechenden Querschnitt aufweisen, wobei dieser so ausgerichtet ist, daß die Drähte diagonal in der Halterung liegen.

Als führungssicher hat sich eine Gestaltung des Drillers erwiesen, bei welcher die Länge der Aufnahme, d.h. der Halterung des Drahtes selbst eine Länge aufweist, die etwa dem 5- bis 6-fachen des verwendeten Drahtdurchmessers entspricht.

Da mit der vorliegend erfindungsgemäßen Vorrichtung extrem hohe Geschwindigkeiten gefahren werden können, unterliegen die Driller einem überdurchschnittlichen Verschleiß, weswegen vorgeschlagen wird, Aufnahme und konischen Einführungsbereich als Hartmetalleinsatz zu fertigen.

In besonders eleganter und konstruktiv einfacher Weise lassen sich die erforderlichen Bewegungen der Vorrichtung durch eine einzige Kurvenscheibe steuern, die einmal die Formstähle zur Mitte bewegt und über eine dazu versetzte Kurve die Driller auf die Drahtenden schiebt und dabei gleichzeitig den Antrieb zum Drillen bildet, wobei die Kurvenscheibe z.B. über einen eigenen Zahnkranz verfügt, der die Driller über deren Zäne in Rotation versetzt.

Die vorliegende Erfindung wird anhand der beiliegenden Figuren beispielhaft näher erläutert.

**Fig. 1** zeigt in Draufsicht die erfindungsgemäße Vorrichtung im Schema.

**Fig. 2** zeigt die Anlage der Drähte an den Anlageflächen der Formstähle.

**Fig. 3** zeigt die Formstähle in geschlossenem Zustand.

**Fig. 4** zeigt Driller und einen Formstahl im Schnitt.

**Fig. 5** Zeigt die Nutung der Formatstähle.

**Fig. 1.** Unter Bildung eines Quadrats mit jeweils abstehenden Enden sind vier Drähte 2,2′ und 3,3′ paarweise aufeinandergelegt, wobei z.B. die Drähte 2,2′ auf den Drähten 3,3′ liegen.

Die Drähte werden dabei von einer (nicht gezeigten) Fördervorrichtung mit Kugelbüchsen in die gezeigte Position gebracht. Zur Fixierung dienen dabei die Führungen 1 und gegebenenfalls zusätzlich 13, wobei letztere mit einem Messer 14 zusammenwirkt, um die gewüschte Drahtlänge herzustellen.

Um einen mittleren Dorn 9 herum sind vier Formstähle 5 derart angeordnet, daß die Drähte 2,2′ und 3,3′ an deren seitlichen Flanken 4 jeweils gegenüberliegend und untereinander anliegen.

An die Flanken 4 schließen sich Formflächen 6 unter einem Winkel α= 45° mit den Drähten an, die an den Spitzen der Formstähle 5 an viertelkreisförmigen Ausnehmungen 7 auslaufen, die ihrerseits dazu dienen, mit Hilfe des Dornes 9 vier mittlere vierteilkreisförmige Abschnitte aus den Drähten 2,2′ und 3,3′ zu bilden.

Der Dorn 9 bestimmt dabei den Durchmesser des letztlich geformten Drahtkreises, der oben auf den Schaumweinkorken aufliegt. Mit 8 sind die Schienen bezeichnet, auf denen die Formstähle geführt sind.

**Fig. 2** zeigt, daß die Drähte 2,2′ an den Flanken 4 anliegen und in der Vertikalen durch Anlagen 15 begrenzt sind, wobei durch die Auswahl der Höhenstaffelung der Anlagen 15 die Drähte auch untereinander derart verflochten sein können, daß die Driller alle einen gleichen Drehsinn besitzen können, ohne Leerumdrehungen ausführen zu müssen.

**Fig. 3** zeigt die Formstähle 5 in um den Dorn 9 geschlossenem Zustand, wobei sich an den Formflächen Doppeldrähte 10 mit über die Formstähle 5 hinausragenden Drahtenden 12 gebildet haben. Die Drähte sind hier nebeneinanderliegend dargestellt, vorzugsweise liegen sie jedoch derart über einander in Nuten (Fig. 5), daß eine zwangsweise enge Drahtlage entsteht und die Formstähle 5 weitgehend geschlossen sind.

Über die Drahtenden 12 ist der Driller 11 geschoben, dessen Bewegungsrichtung durch einen Pfeil angedeutet ist. Vorgezogen werden vier vollständige Umdrehungen der Driller.

**Fig. 4** zeigt einen Schnitt durch die Fig. 3, wobei links ein Driller 11 mit Drillerantrieb 19 dargestellt ist. Der Driller umfaßt an seinem zum Doppeldrahtende 12 zugekehrten Ende einen Hartmetalleinsatz 17 mit einem rechteckigen Querschnitt, in dem diagonal das Doppeldrahtende 12 gehalten ist. Zum Dorn 9 hin ist der Einsatz konusförmig 18 vorzugsweise unter einem Winkel von 60° erweitert. An dem Dorn 9 liegt ein Formstahl 5 an und formt einen Draht viertelkreisförmig, wobei die Drähte z.B. 2,3 an der Formfläche 6 bzw. in deren Nuten 16 liegen.

**Fig. 5** zeigt die Formfläche 6 eines Formstahles 5 mit den Nuten 16 sowie den Drähten 2,3 im Schnitt.

## Patentansprüche

1. Vorrichtung zur Herstellung von Drahtbügeln zum Sichern von Flaschenverschlüssen, insbesondere von Schaumweinkorken, bei der von einem Träger vier Drähte (2,2′, 3,3′) derart zueinandergeführt sind, daß sich je zwei Drahtpaare unter einem Winkel von 90 ° kreuzen und mittig ein Dorn (9) vorgesehen ist, gegen den Formstähle (5) parallel zu den Drahtrichtungen unter Bildung von Doppeldrähten bewegbar sind, wobei die Formstähle unter einem Winkel von 90 ° angeordnete Formflächen (6) und an ihrer dem Dorn zugekehrten Spitze vierteilkreisförmige Ausnehmungen (7) besitzen, gekennzeichnet durch die folgenden Merkmale:
a) die Formstähle (5) weisen seitliche, an die Formflächen (6) unter einem Winkel von 45 ° anschließende Flanken (4) auf, an denen die als Endlosdrähte zugeführten Drähte (2,2′, 3,3′) vor dem Ablängen und dem Verformen anliegen,
b) an die seitlichen Flanken (4) sind in der Höhe gestaffelte Anlagen (15) für die Drähte angeformt,
c) den Formstählen (5) sind vor diesen liegende Drahtführungen (1, 13) zugeordnet, die mit Messern (14) zusammenwirken,
d) auf die durch die Formflächen (6) der Formstähle (5) gebildeten Enden der Doppeldrähte (10) sind Driller (11) aufschiebbar.

2. Vorrichtung nach Anspruch 1, dadurch gekennzeichnet, daß die Formflächen (6) der Formstähle (5) übereinander liegende, längs verlaufende Nuten (16) aufweisen.

3. Vorrichtung nach Anspruch 1 oder 2, dadurch gekennzeichnet, daß die Driller (11) vordere Aufnahmen (17) mit einem Einführungskonus (18) besitzen.

4. Vorrichtung nach Anspruch 3, dadurch gekennzeichnet, daß die Länge der Aufnahmen (17) das 5- bis 6-fache des Drahtdurchmessers beträgt.

5. Vorrichtung nach Anspruch 3 oder 4, dadurch gekennzeichnet, daß jeder Driller (11) einen Hartmetalleinsatz mit Aufnahme (17) und Einführungsbereich aufweist.

6. Vorrichtung nach einem der Ansprüche 1 bis 5, dadurch gekennzeichnet, daß die Formstähle (5) und Driller (11) von einer Kurvenscheibe getrieben sind, die gleichzeitig einen Antrieb für die Messer (14) besitzt.

## Claims

1. Device for the production of wire straps for the securing of bottle closures, especially of sparking wine corks, in the case of which, by a carrier, four wires (2, 2′, 3, 3′) are guided towards one another in such a manner that, in each case, two pairs of wires cross at an angle of 90° and centrally there is provided a mandrel (9) against which forming tools (5) are movable, parallel to the wire directions with the formation of double wires, whereby the forming tools possess forming surfaces (6) arranged at an angle of 90° and, on their tips facing the mandrel, quarter circle-shaped recesses (7), characterised by the following features:
a) the forming tools (5) have lateral flanks (4) connected to the forming surfaces (6) at an angle of 45°, against which lie the wires (2, 2′, 3, 3′) introduced as endless wires before the cutting into lengths and the forming,
b) on the lateral flanks (4) are formed upwardly staggered rests, (15) for the wires,
c) the forming tools (5) are associated with wire guides (1, 13), lying in front of these, which co-operate with cutters (14),
d) on the ends of the double wires (10) formed by the forming surfaces (6) of the forming tools (5) can be pushed on twisters (11).

2. Device according to claim 1, characterised in that the forming surfaces (6) of the forming tools (5) have grooves (16) laying over one another and running longitudinally.

3. Device according to claim 1 or 2, characterised in that the twister (11) possesses forward recesses (17) with an introduction cone (18).

4. Device according to claim 3, characterised in that the length of the recesses (17) amounts to 5 to 6 times the wire diameter.

5. Device according to claim 3 or 4, characterised in that each twister (11) has a hard metal insert with recess (17) and introduction region.

6. Device according to one of claims 1 to 5, characterised in that the forming tools (5) and twisters (11) are driven by a cam plate which, at the same time, possesses a drive for the cutters (14).

## Revendications

1. Dispositif de fabrication d'arceaux de fil métallique pour maintenir des bouchons de bouteilles, en particulier de bouteilles de vin mousseux, dans lequel quatre fils métalliques (2, 2′, 3, 3′) sont guidés l'un par rapport à l'autre par un support de telle façon que deux paires de fils se croisent sous un angle de 90°, et au centre est prévu un mandrin (9) contre lequel des profilés en acier (5) peuvent être déplacés parallèlement aux directions des fils, avec formation de fils doubles, les profilés en acier présentant des surfaces de façonnage (6) disposées sous un angle de 90° et des évidements (7) en forme de quart de cercle sur leur pointe tournée vers le mandrin, caractérisé par les particularités suivantes :
a) les profilés en acier (5) présentent des flancs latéraux (4) qui se raccordent aux surfaces de façonnage (6) sous un angle de 45° et sur lesquels les fils (2, 2′, 3, 3′) amenés sous la forme de fils sans fin sont en appui avant le tronçonnage et la déformation,
b) des appuis (15) échelonnés en hauteur sont adaptés sur les flancs latéraux (4) pour les fils métalliques,
c) aux profilés en acier (5) sont adjoints des guidages de fils (1, 13) qui se trouvent en amont de ces profilés et qui coopèrent avec des couteaux,
d) des éléments tordeurs (11) peuvent être emmanchés sur les extrémités des fils doubles (10) qui sont formées par les surfaces de façonnage (6) des profilés en acier (5).

2. Dispositif suivant la revendication 1, caractérisé en ce que les surfaces de façonnage (6) des profilés en acier (5) présentent des rainures (16) qui s'étendent longitudinalement et qui sont disposées l'une au-dessus de l'autre.

3. Dispositif suivant l'une des revendications 1 et 2, caractérisé en ce que les éléments tordeurs (11) présentent des logements avant (17) pourvus d'un cône d'introduction (18).

4. Dispositif suivant la revendication 3, caractérisé en ce que la longueur des logements (17) est de 5 à 6 fois le diamètre de fil.

5. Dispositif suivant l'une des revendications 3 et 4, caractérisé en ce que chaque élément tordeur (11) présente un élément inséré en métal dur pourvu d'un logement (17) et d'une zone d'introduction.

6. Dispositif suivant l'une des revendications 1 à 5, caractérisé en ce que les profilés en acier (5) et les éléments tordeurs (11) sont com mandés par une came qui possède simultanément un entraînement pour les couteaux (14).
